# EUROPÄISCHE PATENTSCHRIFT

(11) **EP 0 210 327 B1**
(45) Veröffentlichungstag und Bekanntmachung des Hinweises auf die Patenterteilung: **02.05.1991**
(21) Anmeldenummer: 86102990.8
(22) Anmeldetag: 06.03.1986
(51) Int. Cl.: B21D 26/08

(54) **Explosionskammer**
Explosion chamber
Chambre d'explosion

(30) Priorität: 02.08.1985 DE 3527730
(43) Veröffentlichungstag der Anmeldung: 04.02.1987
(73) Patentinhaber: Hampel, Heinrich, Dr., D-52499 Beasweiler (DE)
(72) Erfinder: Hampel, Heinrich, Dr.-Ing., D-9290 Bocholt (DE)

(56) Entgegenhaltungen:
- DE-A- 1 652 627
- DE-A- 1 933 276
- DE-A- 2 645 347
- DE-A- 3 310 046
- DE-A- 3 314 146
- FR-A- 1 503 072
- FR-A- 1 555 786

## Beschreibung

Die Erfindung bezieht sich auf eine Explosionskammer gemäß dem Oberbegriff des Patentanspruches 1.

Aus der DE-A-26 45 347 ist eine Anlage nach dem Oberbegriff des Patentanspruchs 1 zur Explosionsbearbeitung von Werkstoffen bekannt, bei welcher ein Objekttisch aus Metallplatten mit dazwischen angeordneten Zwischenlagen besteht, deren Schallhärte sich von der Schallhärte der Metallplatten unterscheidet. Insbesondere ist bei dieser Anlage nachteilig, daß die Metallplatten beweglich, z.B. durch Metallstäbe miteinander verbunden sind. Mit einem derartigen Objekttisch ist bei größeren Sprengleistungen ein hinreichendes Abklingen der Stoßwelle nicht zu erreichen, so daß eine Beschädigung des Fundaments, in welchem der Objekttisch ruht, zu befürchten ist. Außerdem können sich die Metallstäbe bei einer Sprengung aufgrund der Belastung auf den Objekttisch verbiegen, wodurch ein weiterer Einsatz der Anlage nicht mehr möglich ist.

Bei der aus der DE-A-16 52 627 bekannten Anlage stützt sich der Arbeitstisch unter Zwischenschaltung von Federelementen auf einem Betonfundament ab. Die Oberseite des Arbeitstisches ist mit einer Gummiauflage beschichtet, die selbst wiederum an ihrer Oberseite mit einer Ausnehmung zur Aufnahme einer Sandschicht ausgerüstet sein soll. Der Arbeitstisch ist unstabil und weist eine relativ kurze Lebensdauer auf, so daß mit solchen Anlage im technologischen Fertigungsablauf keine Wirtschaftlichkeit erzielbar ist und größere Werkstücke nicht bearbeitet werden können.

Aus der DE-A-19 33 276 ist eine Vorrichtung zum Verformen von Großronden mittels Druckwellen bekannt, die mit einem wassergefüllten Sprengbehälter arbeitet. Auch hier sind zwischen dem eigentlichen Fundament und dem Arbeitstisch Federn eingeschaltet, die eine elastische Abstützung des Arbeitstisches gegenüber dem relativ steifen und starren Fundament erbringen sollen, aber einen unstabilen Arbeitstisch schaffen. Auch hier treten bei großtechnischen Anlagen sofort Zerstörungen dieser elastischen Lagerungen auf, die die Anlage betriebswirtschaftlich nicht einsatzfähig machen.

Schließlich ist es aus der DE-A-15 27 523 bekannt, die eigentliche Sprengkammer nach Einbringen des zu bearbeitenden Werkstückes auf Vakuum leerzupumpen, um derart Stoß- und Schallwellen in der Atmosphäre und die seismischen Wellen im Erdboden weitgehend zu vermeiden. Hierbei besteht die Sprengkammer aus einem kugelförmigen Behälter, der auf einem relativ kleinen Fundament aufruht, wobei vorzugsweise die Abstützung des Behälters an diesem kleinen Fundament wiederum unter Zwischenschaltung von Federn erfolgen soll. Der Behälter weist ein geringes Innenvolumen auf und dient nicht der großtechnischen Bearbeitung von Werkstücken.

Der Erfindung liegt die Aufgabe zugrunde, eine Anlage zu schaffen, bei welcher im großtechnischen Fertigungsprogramm die Explosionsbearbeitung von Metallen vorgenommen werden kann und bei welcher nicht nur die eigentliche Sprengkammer, sondern auch der Arbeitstisch eine hohe Lebensdauer und damit hohe Leistungsfähigkeit aufweist, wobei gleichzeitig die Umweltbelastung durch Schall und seismische Wellen auf ein Minimum beschränkt wird.

Diese der Erfindung zugrundeliegende Aufgabe wird durch die Merkmals gemäß dem Patentanspruch 1 gelöst.

Mit anderen Worten ausgedrückt: Durch die Erfindung wird erreicht, daß durch die quasi elastische Ausbildung des Arbeitstisches und sein Einlassen im und Verbinden mit dem Fundament ein langlebiger Arbeitstisch geschaffen wird, der in der Lage ist, die auftretenden Wellen zu absorbieren, wobei gleichzeitig auch das Fundament unmittelbar mit herangezogen wird, um diese seismischen Wellen zu vernichten. Es wird ein großer freier Raum, d.h. Arbeitsraum, geschaffen, wobei die eigentliche Stahlkuppel verfahrbar ausgebildet sein kann oder kippbar ausgebildet sein kann und somit entweder in einer Arbeitsstellung über dem Arbeitstisch oder in eine Freigabestellung führbar ist. Durch den Einsatz einer in vertikalen Richtung wirkenden und die Stahlkuppel gegenüber dem Fundament abdichtenden Dichtung wird dabei gleichzeitig im Einsatz einer Vakuumanlage erreicht, daß die Abdichtung und damit Abstützung der Stahlkuppel auf dem Fundament verbessert wird, da aufgrund des innerhalb der Stahlkuppel herrschenden Vakuums der atmosphärische Druck die Anlage der Stahlkuppel am Fundament verbessert. Gleichzeitig wirkt die Vakuumanlage im Inneren in an sich bekannter Welse dahingehend, daß Druckwellen vermindert werden und dadurch die Gesamtanlage umweltfreundlicher wird.

Durch die Anordnung einer die Stahlkuppel übergreifenden Krananlage, ist ein einfaches Beschicken des Arbeitstisches möglich, so daß auch große Werkstücke gehandhabt werden können.

Ein Ausführungsbeispiel der Erfindung wird nachfolgend anhand der Zeichnung erläutert.

In der Zeichnung ist mit 1 ein entsprechend schweres, beispielsweise aus Beton bestehendes Fundament bezeichnet, auf dem eine Haube 12 aufruht, und zwar unter Zwischenschaltung entsprechender Dichtungen 6, wobei die Haube 12 den eigentlichen Kammerhohlraum K schafft.

Dieser Kammerhohlraum K kann durch eine in der Zeichnung nicht dargestellte Vakuumanlage evakuiert werden, so daß dadurch zusätzlich die Haube 12 abdichtend auf die Dichtungen 6 aufgepreßt wird.

Innerhalb des Fundamentes 1 ist eine Ausnehmung vorgesehen, die einen Arbeitstisch 11 aufnimmt, der aus verschiedenen Zwischenschichten 4 aufgebaut ist, wobei die oberste Zwischenschicht 4 die Werkstückauflagefläche 9 schafft. Die verschiedenen Zwischenschichten 4 bestehen aus Werkstoffen, die die potentielle Energie der Druckwelle in kinetische Energie der Einbaumaterialien umwandelt, wobei die mittlere Dichte der aufeinanderfolgenden Zwischenschicten 4 zwischen Werten von 500 bis 15000 kgm⁻³ wechselt. Die Zwischenschichten 4 können dabei durchgehend in horizontaler Richtung ausgebildet sein, können aber auch - wie dies in der Zeichnung dargestellt ist - durch einzelne kassettenartige Aufnahmefächer gebildet werden.

Der im Fundament 1 vorgesehene Hohlraum weist in seinen Umfangsbereichen eine vorzugsweise aus einer Sand füllung od. dgl. bestehende Wandauskleidung 8 auf, die gegenüber den Zwischenschichten 4 durch eine Wand 3 abgetrennt ist, die zwar als großes Viereck einteilig ausgebildet sein kann, aber lose, d.h. ohne jede Verbindung mit dem Fundament 1, in den entsprechenden Hohlraum eingesetzt ist. Diese Sand- oder Rieselkornfüllung besteht ebenfalls aus Materialien, die die potentielle Energie der Druckwelle in kinetische Energie der Einbaumaterialien umwandeln. Die Zwischenschichten 4 können dabei aus Holz, Holzspänen, Metallspänen, Sand od. dgl. bestehen, wobei diese Materialien entsprechend gemischt sein können und vorverdichtet sein können, wobei bei Auftreten der Wellen die Sandfüllung in diesen verdichteten Vormaterialien sich bewegen kann.

Der Obergang von der Werkstückauflagefläche 9 zu den Randbereichen des Kammerhohlraumes K wird durch sich in den Randbereichen schräg nach oben erstreckende Leitbleche 5 gebildet, die damit einen Schutz der Dichtungen 6 und der Verbindungsbereiche der Haube 12 zum Fundament 1 hin bewirken. Auch diese Leitbleche können aus kassettenförmigen Metallelementen gebildet sein, die nach außen hin offen sind und trotzdem aber eine Sand- oder Rieselkornfüllung aufweisen können.

Die Zwischenschichten 4 stützen sich am Boden 14 des im Fundament 1 ausgenommenen Raumes ebenfalls unter Zwischenschaltung einer Schicht aus Sand oder Rieselkorn ab.

Der eigentliche Kammerhohlraum K wird nach oben hin durch Blechmäntel 2 abgeschlossen, wobei in dem dargestellten Ausführungsbeispiel zwei solcher Blechmäntel vorgesehen sind, zwischen denen ebenfalls eine schwingungsabsorbierende Masse eingebracht wird. Zusätzlich ist in dem Kammerhohlraum K ein Abfangssystem 7 vorgesehen, das aus kassettenförmigen Elementen besteht, wobei die Erstreckung dieser kassettenförmig ausgebildeten Deckenelemente horizontal oder - wie in der Zeichnung dargestellt - auch leicht gewolbt sein kann. Wird das leicht gewolbte Abfangsystem 7 im oberen Bereich der Haube 12 eingesetzt, kann die zu den Blechmanteln 2 hingerichtete Seite verschlossen sein und dann der so geschaffene Raum B ebenfalls eine Sandfullung aufweisen.

Das ganze kann nach außen hin dann durch einen zusatzlichen Blechmantel 2a abgeschlossen werden.

Die ggf. zum Bewegen der Haube 12 erforderliche Krananlage ist ebenso wie die Vakuumanlage in der Zeichnung nicht dargestellt.

## Patentansprüche

1. Explosionskammer, bei der der Boden des Kammerhohlraumes (K) das Fundament (1) bildet, auf dem der die Werkstückauflagefläche (9) tragende Arbeitstisch (11) über Zwischenelemente und/oder Zwischenschichten (4) abgestutzt ist und die stoßbeaufschlagten Wände mit energieverzehrenden Wandauskleidungen versehen sind, dadurch gekennzeichnet, daß
a) der Kammerhohlraum (K) evakuierbar ist,
b) die mit einer üblichen Rieselkorn. bzw. Sandschuttung gefüllten Wandauskleidungen (8) des Arbeitstisches (11) als zweite Wanne in dem als erste Wanne ausgebildeten (1) ausgebildet sind und frei vor der eigentlichen Fundamentwand stehen,
c) der Raum zwischen dem Boden (14) des Fundaments (1), der Werkstückauflageflache (9) und der Wandauskleidung (8) vollständig ausgefüllt ist mit Zwischenschicten (4) aus Materialien, die die potentielle Energie der Druckwelle in kinetische Energie der Einbaumaterialien umwandeln, wobei die mittlere Dichte der aufeinanderfolgenden Zwischenschichten (4) zwischen Werten von 500 bis 15000 kgm⁻³ wechselt und als Werkstückauflageflache (9) eine dieser Schichten dient,
d) das den Kammerhohlraum (K) bildende Kammeroberteil als vom Kammerunterteil trennbare vakuumdichte Haube (12) ausgeführt ist und deren Wandauskleidung aus mindestens zwei durch Stützrippen abgestützten Blechmänteln (2) besteht, wobei die zwischen den Blechmänteln (2) und den Stützrippen gebildeten Kammern mit Rieselkorn- bzw. Sandschüttung gefüllt sind.

2. Explosionskammer nach Anspruch 1, dadurch gekennzeichnet, daß innerhalb des Kammerhohlraumes (K) ein Abfangsystem (7) aus einzelnen, aber miteinander verbundenen Stahlkassetten vorgesehen ist, die ggf. mit einer Rieselkorn- bzw. Sandschüttung gefüllt sind.

3. Explosionskammer nach Anspruch 1 und 2, dadurch gekennzeichnet, daß zwei Abfangsysteme (7) vorgesehen sind, die im Vertikalschnitt gesehen unterschiedliche Ausrichtung aufweisen.

4. Explosionskammer nach einem oder mehreren der vorhergehenden Ansprüche, gekennzeichnet durch von der Werkstückauflagefläche (9) sich in deren Randbereich schräg nach oben erstreckende Leitbleche (5) zum Schutz der Verbindungsbereiche der Haube (12) zum Fundament (1).

5. Explosionskammer nach Anspruch 4, dadurch gekennzeichnet, daß die Leitbleche (5) aus wenigstens nach oben offenen Stahlkassetten (15) gebildet sind, die eine Rieselkorn- bzw. Sandschüttung enthalten.

6. Explosionskammer nach einem oder mehreren der vorhergehenden Ansprüche, dadurch gekennzeichnet, daß die Schichten (4) aus Materialien, z.B. Holz, Holzspänen, Metallspänen, Sand od. dgl. bestehen, die die potentielle Energie der Druckwelle in kinetische Energie der Einbaumaterialien umwandeln.

7. Explosionskammer nach Anspruch 6, dadurch gekennzeichnet, daß die Werkstoffe der Schichten (4) vorverdichtet sind.

8. Explosionskammer nach Anspruch 3, dadurch gekennzeichnet, daß jedes Abfangsystem (7) aus offenen Stahlkassetten gebildet ist.

9. Explosionskammer nach Anspruch 3 und 8, dadurch gekennzeichnet, daß das deckenseitige Abfangsystem (7) eine geschlossene obere Wandung aufweist und der Raum (B) zwischen dieser Wandung und dem untersten Blechmantel (2) mit Sand gefüllt ist.

10. Explosionskammer nach einem oder mehreren der vorhergehenden Ansprüche, dadurch gekennzeichnet, daß das Kammeroberteil als abhebbare und verfahrbare Haube (12) ausgebildet ist.

11. Explosionskammer nach Anspruch 1 bis 9, dadurch gekennzeichnet, daß das Kammeroberteil als kippbare Haube (12) ausgebildet ist.

12. Explosionskammer nach einem oder mehreren der vorhergehenden Ansprüche 1 bis 9, dadurch gekennzeichnet, daß die vakuumdichte Haube (12) mit schleusenartigen Türen ausgerüstet ist.

13. Explosionskammer nach einem oder mehreren der vorhergehenden Ansprüche, dadurch gekennzeichnet, daß das Kammeroberteil als halbzylinderförmige Haube (12) ausgebildet ist.

14. Explosionskammer nach einem oder mehreren der vorhergehenden Ansprüche mit einer Vakuumanlage, dadurch gekennzeichnet, daß die Vakuumanlage im Inneren der Stahlkuppel unter gleichzeitiger Erhöhung der Abdichtung den Unterdruck erzeugt.

15. Explosionskammer nach einem oder mehreren der vorhergehenden Ansprüche, dadurch gekennzeichnet, daß das Kammeroberteil von einer Krananlage übergriffen wird, die nach Verfahren der Stahlkuppel eine Beschickung der Werkstückauflagefläche (9) ermöglicht.

## Claims

1. Vacuum explosive chamber, in which the bottom of the chamber cavity (K) forms the foundation (1) on which the work bench (11) carrying the workpiece locating face (9) is supported via intermediate elements and/or intermediate layers (4) and the walls subjected to impact are provided with energy-dissipating wall linings, characterised in that
a) the chamber cavity (K) can be evacuated,
b) the wall linings (8) of the work bench (11) which are filled with a usual trickling grain or sand fill are executeed as a second tray type container within the foundation (1) which is executed as a first tray type container and stand freely in front of the actual foundation wall,
c) the space between the bottom (14) of the foundation (1), the workpiece locating face (9) and the wall lining (8) is completely filled with intermediate layers (4) of materials which convert the potential energy of the compression wave into kinetic energy of the installation materials, whereby the mean density of the consecutive intermediate layers (4) alternates between values of 500 to 15000 kg/m³ and one of these layers serves as workpiece locating face (9),
d) the upper part of the chamber forming the chamber cavity (K) is executed as a vacuum-tight hood (12) which can be separated from the bottom part of the chamber, and the wall lining of which consists of at least two sheet metal jackets (2) supported by support fins, whereby the chambers formed between the sheet metal jackets (2) and the support fins are filled with a trickling grain or sand fill.

2. Vacuum explosive chamber in accordance with claim no. 1 characterised in that within the chamber cavity (K) an intercepting system (7) consisting of individual but interconnected steel cases is provided, which may be filled with a trickling grain or sand fill.

3. Vacuum explosive chamber in accordance with claims nos. 1 and 2 characterised in that two intercepting systems (7) are provided, which are oriented in different directions when viewed in the vertical section.

4. Vacuum explosive chamber in accordance with one or more of the preceding claims, characterised in that baffle plates (5) extending obliquely upwards from the marginal area of the workpiece locating face (9) are provided to protect the connecting areas of the hood (12) with the foundation (1).

5. Vacuum explosive chamber in accordance with claim no. 4 characterised in that the baffle plates (5) are formed from steel cases (15) which are open at the top at least, which contain a fill of trickling corn material or sand.

6. Vacuum explosive chamber in accordance with one or more of the preceding claims, characterised in that the layers (4) consist of materials such as e.g. wood, wood shavings, metal shavings, sand or the like, which convert the potential energy of the compression wave into kinetic energy of the installation materials.

7. Vacuum explosive chamber in accordance with claim no. 6 characterised in that the materials of the layers (4) are pre-compacted.

8. Vacuum explosive chamber in accordance with claim no. 3 characterised in that each intercepting system (7) is formed of open steel cases.

9. Vacuum explosive chamber in accordance with claims nos. 3 and 8 characterised in that the ceiling-side intercepting system (7) has a closed upper wall and the space (8) between this wall and the bottom-most sheet metal jacket (2) is filled with sand.

10. Vacuum explosive chamber in accordance with one or more of the preceding claims, characterised in that the upper part of the chamber is executed as a hood (12) which can be raised and moved.

11. Vacuum explosive chamber in accordance with claims nos. 1 to 9, characterised in that the upper part of the chamber is executed as a tiltable hood (12).

12. Vacuum explosive chamber in accordance with one or more of the preceding claims 1 to 9, characterised in that the vacuum-tight hood (12) is equipped with lock-type doors.

13. Vacuum explosive chamber in accordance with one or more of the preceding claims, characterised in that the upper part of the chamber is executed as a semi-cylindrical hood (12).

14. Vacuum explosive chamber in accordance with one or more of the preceding claims with a vacuum system, characterised in that the vacuum system generates the underpressure in the interior of the steel dome, at the same time increasing the tightness.

15. Vacuum explosive chamber in accordance with one or more of the preceding claims, characterised in that the upper part of the chamber is covered by a crane installation which after removing the steel dome allows a charge to be fed to the workpiece locating face (9).

## Revendications

1. Chambre d'explosion, dans laquelle le sol de l'espace vide de la chambre (K) constitue le support (1) sur lequel la table de travail (11) qui porte la surface de fixation de la pièce (9) s'appuie, par l'intermédiaire d'éléments ou de couches intercalaires (4) et dont les parois soumises aux chocs sont munies de revêtements absorbant l'énergie. Cette chambre d'explosion possède les caractéristiques suivantes:
a) l'espace vide de la chambre (K) peut être évacué;
b) les revêtements de paroi (8) de la table de travail (11) sont conçus comme seconde cuve à l'intérieur du support (1) conçu comme première cuve et sont placés, sans attaches, devant la paroi de support à proprement parler. Les revêtements de paroi sont remplis, selon les dispositions usuelles, de grains fins ou de sable;
c) l'espace entre le sol (14) du support (1), la surface de fixation de la pièce (9) et le revêtement de la paroi (8) est entièrement rempli par des couches intercalaires (4) de matériaux qui transforment l'énergie potentielle de l'onde de pression en énergie cinétique des matériaux d'installation; la densité moyenne des couches intermédiaires successives (4) varie entre 500 et 15000 kg/m³; une de ces couches sert de surface de fixation de la pièce (9);
d) la partie supérieure de la chambre constituant l'espace vide (K) est conçue comme dôme étanche au vide (12) et séparable de la partie inférieure de la chambre; le revêtement de paroi du dôme est constitué d'au moins deux manteaux en tôle (2) soutenus par des nervures - supports, les espaces formés entre les manteaux de tôle (2) et les nervures - supports sont remplis de grains fins ou de sable.

2. Chambre d'explosion selon la revendication 1, caractérisée par le fait qu'à l'intérieur de l'espace vide de la chambre (K) est prévu un système d'interception (7) constitué de cassettes d'acier isolées, mais reliées les unes aux autres et remplies, le cas échéant, de grains fins ou de sable.

3. Chambre d'explosion selon les revendications 1 et 2, caractérisée par deux systèmes d'interception, qui, vus en coupe verticale, présentent une orientation différente.

4. Chambre d'explosion selon une ou plusieurs des revendications précédentes, caractérisée par des tôles de guidage (5) s'étendant obliquement depuis la surface de fixation de la pièce (9) vers le haut, à proximité du bord de cette surface et destinées à protéger le secteur des connexions du dôme (12) et du support (1).

5. Chambre d'explosion selon la revendication 4, caractérisée par le fait que les tôles de guidage (5) sont formées de cassettes d'acier (15) ouvertes au moins vers le haut et contenant des grains fins ou du sable.

6. Chambre d'explosion conforme à une ou plusieurs des revendications précédentes caractérisée par le fait que les couches (4) se composent de matériaux, tels que le bois, la sciure, la limaille de métal, le sable, etc., qui transforment l'énergie de l'onde de pression en énergie cinétique des matériaux d'installation.

7. Chambre d'explosion selon la revendication 6, caractérisée par le fait que les matériaux constituant les couches (4) sont précomprimés.

8. Chambre d'explosion selon la revendication 3, caractérisée par le fait que chaque système d'interception (7) est constitué de cassettes d'acier ouvertes.

9. Chambre d'explosion selon les revendications 3 et 8, caractérisée par le fait que le système d'interception (7) disposé au niveau du dôme présente une paroi supérieure ouverte et que l'espace (8) situé entre cette paroi et le manteau de tôle inférieur (2) est rempli de sable.

10. Chambre d'explosion selon une ou plusieurs des revendications précédentes, caractérisée par le fait que la partie supérieure de la chambre est conçue comme un dôme (12) soulevable et mobile.

11. Chambre d'explosion selon les revendications 1 à 9, caractérisée par le fait que la partie supérieure de la chambre est conçue comme un dôme (12) renversable.

12. Chambre d'explosion selon une ou plusieurs des revendications précédentes (de 1 à 9), caractérisée par le fait que le dôme étanche au vide (12) est équipé de portes en forme de sas.

13. Chambre d'explosion selon une ou plusieurs des revendications précédentes, caractérisée par le fait que la partie supérieure de la chambre est conçue comme un capot (12) de forme demi-cylindrique.

14. Chambre d'explosion selon une ou plusieurs des revendications précédentes, dotée d'une installation de vide et caractérisée par le fait que l'installation de vide placée à l'intérieur de la coupole d'acier produit la pression négative, avec augmentation simultanée de l'étanchéité.

15. Chambre d'explosion selon une ou plusieurs des revendications précédentes, caractérisée par le fait que la partie supérieure de la chambre est surmontée d'une grue, qui, après déplacement de la coupole d'acier, permet l'alimentation de la surface de fixation de la pièce (9).
